# EUROPÄISCHE PATENTSCHRIFT

(11) **EP 2 827 989 B1**
(45) Veröffentlichungstag und Bekanntmachung des Hinweises auf die Patenterteilung: **06.04.2016**
(21) Anmeldenummer: 13709794.5
(22) Anmeldetag: 26.02.2013
(51) Int. Cl.: B01L 3/02

(54) **VORRICHTUNG MIT ANZEIGE ZUM WIEDERHOLTEN DOSIEREN**
DEVICE HAVING A DISPLAY FOR REPEATEDLY DOSING
DISPOSITIF DE DOSAGE RÉPÉTÉ COMPORTANT UN AFFICHAGE

(30) Priorität: 19.03.2012 DE 102012102292
(43) Veröffentlichungstag der Anmeldung: 28.01.2015
(73) Patentinhaber: Ritter GmbH, 86830 Schwabmünchen (DE)
(72) Erfinder: RITTER, Frank, 87745 Eppishausen (DE); RITTER, Ralf, 86836 Untermeitingen (DE)
(74) Vertreter: Lermer, Christoph
(86) Internationale Anmeldenummer: PCT/EP2013/053835
(87) Internationale Veröffentlichungsnummer: WO 2013/117774

(56) Entgegenhaltungen:
- EP-A2- 0 704 242
- US-A- 5 104 624
- Quasar Instruments: "Microplates, Repeater Pipettes, Repeater Syringes", , Januar 2012 (2012-01), XP055066520, Colorado Springs, Colorado 80919 Gefunden im Internet: URL:http://www.quasarinstruments.com/c-263 8-jan-2012-microplates-repeater-pipettes-r epeater-syringes.aspx [gefunden am 2013-06-13]
- Quasar Instruments: "Ritter Ripette Pro - Technical specifications", , Januar 2012 (2012-01), XP055066521, Colorado Springs USA Gefunden im Internet: URL:http://www.quasarinstruments.com/Image s/document/Ritter/Ritter_RipettePRO.pdf [gefunden am 2013-06-13]
- Ritter Medical Care: "Ritter Ripette Repeater", Schwabmünchen (D), Januar 2012 (2012-01), XP055066550, Gefunden im Internet: URL:http://www.quasarinstruments.com/Docum ents/Ritter/Ritter%20Ripette%20Repeater.pd f [gefunden am 2013-06-13]

## Beschreibung

### TECHNISCHES GEBIET

Die Erfindung betrifft eine Vorrichtung (Pipette) zum dosierten Ausbringen eines Mediums aus einem Behälter, der einen Kolben umfasst, durch Herabdrücken des Kolbens, umfassend: ein Gehäuse; einen Ausbringmechanismus mit einem Ausbringelement; ein Betätigungselement, das von einem ersten Anschlag zu einem zweiten Anschlag bewegbar ist, wobei das Betätigungselement mit dem Ausbringmechanismus gekoppelt ist, sodass bei der Bewegung des Betätigungselements vom ersten Anschlag zum zweiten Anschlag das Ausbringelement den Kolben um eine Strecke herabdrückt; und einen Einstellmechanismus zum Einstellen der pro Bewegung des Betätigungselements vom ersten Anschlag zum zweiten Anschlag zurückgelegten Strecke des Ausbringelements, wobei der Einstellmechanismus durch Drehung eines Einstellelements stufenartig einstellbar ist und wenigstens einen zylindrischen Wandabschnitt aufweist.

### STAND DER TECHNIK

Insbesondere in Laboranwendungen kommt es vor, dass Seriendosierungen mit vorgegebenem Volumen (bspw. 1 µl - 5 ml) durchgeführt werden müssen. Das händische Ausbringen einer Vielzahl kleinerer Mengen aus einer Spritze ohne Hilfsmittel ist nicht nur schwierig, sondern auch fehleranfällig. Aus diesem Grund wurden Hilfsmittel, z.B. Handdispenser, entwickelt, mit denen eine Seriendosierung unter Voreinstellung des auszubringenden Volumens möglich ist. Das gewünschte Ausbringvolumen pro Betätigungszyklus wird durch einen Verstellmechanismus voreingestellt.

Vor der Dosierung wird eine Spritze in die Vorrichtung eingelegt und eine bestimmte Volumenmenge des Fluids in die Spritze aufgezogen. Anschließend wird das Betätigungselement so oft betätigt, bis eine Seriendosierung abgeschlossen bzw. bis die Spritze entleert ist.

Um die Anzahl von Hilfsgeräten im Labor zu reduzieren, sind die meisten Handdispenser so aufgebaut, dass Spritzen unterschiedlicher Größe und unterschiedlichen Aufbaus zur Dosierung in das Gerät eingesetzt werden können. Wenn damit einerseits die Flexibilität beim Einsatz des Geräts verbessert wird, so ergibt sich andererseits das Problem, dass die Einstellung des gewünschten Dosiervolumens erschwert wird, da bei unterschiedlichen Spritzentypen zur Ausgabe eines bestimmten Dosiervolumens der Kolben um unterschiedliche Wegstrecken nach unten gedrückt werden muss. Die gewünschte Wegstrecke pro Betätigungszyklus bei vorgegebenem Dosiervolumen hängt insbesondere vom Querschnitt des Spritzenkörpers ab.

Um die jeweils passende Einstellung zu finden, werden Hilfstabellen verwendet, in denen für verschiedene bekannte Spritzentypen und Dosiervolumina pro Betätigungszyklus die passende Einstellstufe des Verstellmechanismus angegeben ist. Auch wenn auf diese Weise eine klare Vorgabe besteht, welche Stufe des Verstellmechanismus bei einem bestimmten Spritzentyp und Dosiervolumen zu wählen ist, besteht eine erhebliche Gefahr von Fehleinstellungen. Bspw. kann es auch geschultem Personal passieren, dass aus der Tabelle versehentlich nicht der korrekte Wert, sondern bspw. ein Wert aus einer benachbarten Spalte der Zeile abgelesen wird. Auf diese Weise kann sich herausstellen, dass eine gesamte Seriendosierung fehlerhaft ist.

### AUFGABE DER ERFINDUNG

Ausgehend davon besteht die Aufgabe der Erfindung darin, eine Vorrichtung zum dosierten Ausbringen eines Fluids aus einer Spritze bereitzustellen, bei der die Fehleranfälligkeit bei der Einstellung der auszubringenden Dosiermenge reduziert ist.

### TECHNISCHE LÖSUNG

Diese Aufgabe wird gelöst durch eine Vorrichtung zum dosierten Ausbringen eines Mediums aus einem Behälter, der einen Kolben umfasst, insbesondere aus einer Spritze, gemäß dem Anspruch 1. Vorteilhafte Ausführungen ergeben sich aus den Merkmalen der abhängigen Ansprüche.

Die Vorrichtung zum dosierten Ausbringen eines Mediums aus einem Behälter, der einen Kolben umfasst, mittels Herabdrücken des Kolbens, umfasst: ein Gehäuse; einen Ausbringmechanismus mit einem Ausbringelement; ein Betätigungselement, das von einem ersten Anschlag zu einem zweiten Anschlag bewegbar ist, wobei das Betätigungselement mit dem Ausbringmechanismus gekoppelt ist, sodass bei der Bewegung des Betätigungselements vom ersten Anschlag zum zweiten Anschlag das Ausbringelement den Kolben um eine Strecke herabdrückt; und einen Einstellmechanismus zum Einstellen der pro Bewegung des Betätigungselements vom ersten Anschlag zum zweiten Anschlag zurückgelegten Strecke des Ausbringelements, wobei der Einstellmechanismus durch Drehung eines Einstellelements stufenartig einstellbar ist und wenigstens einen zylindrischen Wandabschnitt aufweist. Die Vorrichtung umfasst außerdem ein Anzeigeelement, das aufweist: eine spaltartige Öffnung im Gehäuse, durch die ein spaltartiger Teilbereich des zylindrischen Wandabschnitts von außerhalb des Gehäuses sichtbar ist; und eine tabellarische Aufstellung der Mengen, die bei einer Bewegung des Betätigungselements vom ersten Anschlag zum zweiten Anschlag für eine vorgegebene Anzahl verschiedener Spritzentypen bei unterschiedlichen stufenartigen Einstellungen des Einstellmechanismus jeweils ausgebracht werden, wobei die tabellarische Aufstellung am zylindrischen Wandabschnitt angeordnet ist.

Die Vorrichtung ist ein sogenannter Handdispenser oder eine Pipette für das Ausbringen von Seriendosierungen, bspw. im Volumenbereich zwischen 1 µl und 5 ml. Durch Betätigen eines Betätigungselements, bspw. eines Druckknopfs wird pro Betätigung bzw. Betätigungszyklus der Kolben der Spritze um eine dem gewünschten Dosiervolumen entsprechende Strecke herabgedrückt. Dieser Vorgang wird wiederholt, bis die Spritze entleert ist bzw. bis die Seriendosierung abgeschlossen ist.

Das Betätigungselement ist mit dem Ausbringmechanismus, der ein Ausbringelement aufweist, das unmittelbar mit dem Spritzenkolben zusammenwirkt, so gekoppelt, dass bei einem vollständigen Herabdrücken des Betätigungselements von einem ersten Anschlag zu einem zweiten Anschlag das Ausbringelement genau um den richtigen, voreingestellten Kolbenhub bewegt wird.

Um das korrekte Volumen einstellen zu können, weist die erfindungsgemäße Vorrichtung einen Einstellmechanismus auf. Im Rahmen der Erfindung weist der Einstellmechanismus ein Einstellelement auf, mit dessen Hilfe ein zylindrischer Wandabschnitt, insbesondere eine Hülse bzw. Stelltrommel, relativ zum Gehäuse zwischen verschiedenen radialen Einstellungen, insbesondere stufenweise, verstellbar ist. Diese Einstellung bestimmt die Übersetzung zwischen dem Betätigungsweg des Betätigungselements und der Bewegungsstrecke des Ausbringelements. Der Ausbringmechanismus kann außerdem eine Klinke aufweisen, die, nachdem das Betätigungselement über eine bestimmte Strecke bewegt wurde, in eine entsprechende Gegenverzahnung des Ausbringelements eingreift. Das Betätigungselement ist relativ zur Stelltrommel in axialer Richtung beweglich angeordnet, die Stelltrommel ist axial relativ zum Gehäuse unbeweglich angeordnet. Je nach Winkelstellung der Stelltrommel wird die mit dem Betätigungselement gekoppelte Klinke über eine Wegstrecke vor dem Eingriff in die Gegenverzahnung des Ausbringelements blockiert, so lange die Klinke entlang der Innenwand der Hülse entlanggeschoben wird. Am unteren Rand der Hülse, also nach Durchlaufen einer bestimmten Wegstrecke des Betätigungselements, rastet die Klinke unter Einwirkung einer Kraft (z.B. erzeugt durch ein elastisches Element) in eine Gegenverzahnung ein. Je nach Winkelstellung des Einstellmechanismus bzw. der Stelltrommel gerät somit die Klinke früher oder später in Eingriff mit der Gegenverzahnung. Da die Gegenverzahnung Teil des im Wesentlichen starren Ausbringelements ist, schiebt die Klinke das Ausbringelement bis zum Anschlag des Betätigungselements am zweiten Anschlag nach unten. Anschließend bewegen sich das Betätigungselement und die Klinke unter dem Einfluss einer Rückstellkraft (z. B. einer Feder) wieder in die Ausgangsposition zum ersten Anschlag hin. Die Klinke ist dabei so ausgebildet, dass sie beim Zurückgehen zum ersten Anschlag außer Eingriff mit der Gegenverzahnung gerät, diese also in ihrer Position entsprechend dem zweiten Anschlag belässt. Die Klinke bewegt sich somit zurück in die Stelltrommel in ihre Ausgangsposition. Der Betätigungszyklus wird nun wiederholt, bis der Seriendosiervorgang beendet ist.

Erfindungsgemäß weist das Gehäuse eine im Bezug auf die Stelltrommel axiale, spaltartige Ausnehmung bzw. Öffnung bzw. Fenster auf. Durch diese Öffnung kann die im Bereich der Öffnung angeordnete Spalte der Tabelle von außen gesehen werden. Bei unterschiedlichen Winkelstellungen der Stelltrommel werden unterschiedliche Spalten der Tabelle sichtbar, so dass die Dosiermenge für jeden Spritzentypen in einfacher Weise und mit verringerter Fehleranfälligkeit abgelesen werden kann. Die tabellarische Aufstellung enthält spaltenweise jeweils die Angabe der Ausbringmenge pro Betätigung des Betätigungselements für die verschiedenen Spritzentypen bei der jeweiligen Einstellung des Einstellmechanismus, zeilenweise die Ausbringmenge für einen bestimmten Spritzentyp bei den verschiedenen stufenartigen Einstellungen des Einstellmechanismus.

Die spaltartige Öffnung ist insbesondere relativ zum zylindrischen Wandabschnitt derart angeordnet, dass für eine bestimmte Einstellungsstufe des Einstellmechanismus die passende Ausbringmenge pro Betätigung des Betätigungselements für jeden der Spritzentypen sichtbar ist.

An der Gehäuseaußenwand sind neben der spaltartigen Öffnung Angaben der verschiedenen Spritzentypen und/oder Angaben zu Eigenschaften der verschiedenen Spritzentypen angeordnet.

Der Einstellmechanismus umfasst vorzugsweise eine Klinke und eine Gegenverzahnung, z. B. eine Zahnstange, wobei die Klinke bei unterschiedlichen Einstellungen des Einstellmechanismus nach unterschiedlichen Bewegungsstrecken des Betätigungselements zwischen den Anschlägen in die Gegenverzahnung eingreift.

Der Einstellmechanismus kann insbesondere ein Blockierelement umfassen, das den Eingriff der Klinke in die Gegenverzahnung blockiert, bis das Betätigungselement um eine bestimmte Bewegungsstrecke nach unten gedrückt ist, wobei die Bewegungsstrecke von der Einstellung des Einstellmechanismus abhängt.

Das Gehäuse weist insbesondere eine Aufnahme zum Anbringen einer Spritze am Gehäuse auf.

Die Vorrichtung kann außerdem eine Verriegelung zum Befestigung des Kolbens am Ausbringelement aufweisen.

Die Vorrichtung kann ein Aufzugelement mit einem Betätigungsschieber zum Aufziehen der Spritze aufweisen. So kann der Kolben aus dem Spritzenkörper herausgezogen und die Spritze damit aufgezogen werden, bevor die Seriendosierung beginnt.

Das Aufzugelement und die Verriegelung sind insbesondere gekoppelt.

Vorzugsweise weist die Vorrichtung einen Rückstellmechanismus aufweist, der eine (Rückstell-)Kraft auf das Betätigungselement in Richtung des ersten Anschlags ausübt.

### KURZE BESCHREIBUNG DER FIGUREN

Weitere Merkmale und Vorteile der Erfindung ergeben sich aus der Beschreibung eines bevorzugten Ausführungsbeispiels anhand der Figuren.
- Figur 1: ist eine perspektivische Ansicht einer Dosiervorrichtung gemäß einer Ausführungsform der Erfindung.
- Figur 2: ist eine Ansicht einzelner Komponenten der erfindungsgemäßen Dosiervorrichtung.
- Figur 3: ist eine Ansicht weiterer Komponenten der erfindungsgemäßen Dosiervorrichtung.

### BESCHREIBUNG EINER BEVORZUGTEN AUSFÜHRUNGSFORM

In der Figur 1 ist eine Dosiervorrichtung 1 gemäß der vorliegenden Erfindung dargestellt. Die Dosiervorrichtung 1 weist ein Gehäuse 10 auf. Im Gehäuse 10 ist eine spaltartige Öffnung 11 in axialer Richtung ausgebildet. Durch diese Öffnung 11 ist von außerhalb des Gehäuses 10 der entsprechende Bereich einer Stelltrommel, die sich im Inneren des Gehäuses 10 befindet, sichtbar. Neben der Öffnung 11 sind in einem der Höhe der Öffnung 11 entsprechenden Feld 12 zeilenweise die verschiedenen Spritzentypen, die anhand ihrer Volumina identifiziert werden, angegeben. In der untersten Zeile 13 des Felds ist "Step" angegeben, da in der letzten Zeile der in der Öffnung 11 angezeigten Spalte einer Tabelle der Einstellschritt einen stufenartigen Einstellmechanismus angegeben ist. In den übrigen Zeilen werden bei einer bestimmten Einstellungsstufe die jeweiligen Dosiermengen für die verschiedenen Spritzentypen angezeigt.

Die Dosiervorrichtung 1 weist außerdem einen Betätigungsknopf 20 auf, der von einer ersten Anschlagstellung (oben, wie in der Figur 1 dargestellt), in die er durch eine Rückstellfeder gedrängt wird, durch Betätigung in eine zweite Anschlagstellung nach unten gedrückt werden kann. Diese einfache Betätigung entspricht einer Einzeldosierung im Rahmen einer Seriendosierung.

Darüber hinaus weist die Dosiervorrichtung 1 ein Verstellrad 30 auf, mit dem das in einer Einzeldosierung auszubringende Volumen eingestellt werden kann. Mittels eines Schiebers 40, der von einer unteren Position 41 in die dargestellte obere Position 40 bewegt werden kann, kann die Spritze, die in eine Aufnahme 14 des Gehäuses 10 eingebracht wurde, aufgezogen werden. Der Knopf 42 ist zur Betätigung einer Verriegelung vorgesehen, mit der der Stößel bzw. Kolben der Spritze an einem entsprechenden Ausbringelement befestigt werden kann.

In der Figur 2 ist die Dosiervorrichtung 1 ohne Gehäuse dargestellt. Der Ausbringmechanismus weist ein Ausbringelement 4 mit folgenden Elementen auf, die starr miteinander verbunden sind: Der bereits erwähnte Schieber 40 dient dazu, das Ausbringelement 4 von einer ersten Position (entsprechend Bezugszeichen 41 in Figur 1) in eine zweite Position (entsprechend dem Bezugszeichen 40 der Figur 1) zu bringen, in der die Spritze aufgezogen ist. Der Stößel bzw. Kolben der Spritze (nicht dargestellt) ist kann mittels einer Verriegelung 43 verriegelbar und entriegelbar am Ausbringelement 4 befestigt sein. Die Verriegelung 43 ist durch den Verriegelungsknopf 42 betätigbar. Das Ausbringelement 4 weist außerdem eine Zahnstange 44 auf, in die eine entsprechende Klinke des Ausbringmechanismus eingreifen kann, wie im Zusammenhang mit der Figur 3 beschrieben werden wird.

Ein zentrales Element der Erfindung ist eine gegenüber dem Gehäuse axial fixierte Stelltrommel 31. Diese ist über ein Stellrad 30 radial drehbar bzw. verstellbar. Auf der Stelltrommel 31 sind spaltenweise Mengenangaben der Ausbringvolumina für verschiedene Spritzentypen bei verschiedenen Einstellungen (die Einstellungsstufe ist in der letzten Zeile angegeben) in Form einer Tabelle angeordnet. Die Trommel 31 ist relativ zum Fenster 11 im Gehäuse 10 so ausgerichtet, dass bei einer bestimmten Winkeleinstellung der Trommel 31 für jeden Spritzentypen das korrekte Ausbringvolumen im Fenster 11 sichtbar ist. Zeilenweise sind die Ausbringvolumina für einen bestimmten Spritzentypen, je nach Winkeleinstellung der Trommel 31, angegeben.

Die Unterkante der Stelltrommel weist Stufen 311, 312, 313, usw., verschiedener axialer Höhe auf. Je nachdem, in welcher Winkelstellung die Trommel 31 eingestellt ist, ist der Zahnstange 44 eine bestimmte Stufe des unteren Rands der Stelltrommel 31 zugewandt. Beim Herunterdrücken des Betätigungselements 20 bewegt sich auch eine Klinke, zunächst an der Innenwand der Stelltrommel 31, nach unten. Je nach axialer Höhe der aktuell eingestellten Winkelstellung und damit Stufe (z. B. 311, 312, 313, usw.) gerät diese Klinke nun früher oder später mit der Zahnstange 44 in Eingriff und schiebt das Ausbringelement 4 in die Restwegstrecke, die das Betätigungselement 20 bis zum zweiten Anschlag durchführt, nach unten. Damit wird auch eine mit dem Ausbringelement 4 gekoppelte Kolbenstange um diese Wegstrecke nach unten geschoben, bis das gewünschte Volumen ausgebracht ist.

Anschließend bewegt sich das Betätigungselement 20, wie insbesondere aus der Figur 3 hervorgeht, unter der Krafteinwirkung einer Rückstellfeder 21 wieder nach oben in die Ausgangsposition an den ersten Anschlag. Während dieser Bewegung ist die Klinke 22 nicht in Eingriff mit der Zahnstange 44, sondern gleitet aufgrund ihrer Geometrie über die Zähne der Zahnstange 44 hinweg. Die Klinke 22 gleitet dann zurück in die Stelltrommel 31. Beim nächsten Herunterdrücken des Betätigungselements 20 und der Klinke 22 bewegt sich die Klinke 22 zunächst entlang der Innenseite der Stelltrommel 31 bis zur eingestellten Unterkante der Stelltrommel 31 und greift dann, da eine Kraft K in Richtung der Zahnstange 44 wirkt (bspw. eine Federkraft K) in die Zahnstange 44 ein und schiebt diese wiederum einen definierten Weg nach unten.

## Patentansprüche

1. Vorrichtung (1) zum dosierten Ausbringen eines Mediums aus einem Behälter, der einen Kolben umfasst, mittels Herabdrücken des Kolbens, umfassend:
ein Gehäuse (10);
einen Ausbringmechanismus mit einem Ausbringelement (4);
ein Betätigungselement (20), das von einem ersten Anschlag zu einem zweiten Anschlag bewegbar ist, wobei das Betätigungselement (20) mit dem Ausbringelement (4) gekoppelt ist,
sodass bei der Bewegung des Betätigungselements (20) vom ersten Anschlag zum zweiten Anschlag das Ausbringelement (4) den Kolben um eine Strecke herabdrückt; und
einen Einstellmechanismus (30, 31) zum Einstellen der pro Bewegung des Betätigungselements (20) vom ersten Anschlag zum zweiten Anschlag zurückgelegten Strecke des Ausbringelements (4), wobei
der Einstellmechanismus durch Drehung eines Einstellelements (30) stufenartig einstellbar ist und wenigstens einen zylindrischen Wandabschnitt (31) aufweist;
**dadurch gekennzeichnet, dass**
die Vorrichtung ein Anzeigeelement aufweist, das umfasst:
eine spaltartige Öffnung (11) im Gehäuse (10), durch die ein spaltartiger Teilbereich des zylindrischen Wandabschnitts (31) von außerhalb des Gehäuses (10) sichtbar ist; und
eine tabellarische Aufstellung der Mengen, die bei einer Bewegung des Betätigungselements (20) vom ersten Anschlag zum zweiten Anschlag für eine vorgegebene Anzahl verschiedener Spritzentypen bei unterschiedlichen stufenartigen Einstellungen des Einstellmechanismus (30, 31) jeweils ausgebracht werden, wobei die tabellarische Aufstellung am zylindrischen Wandabschnitt angeordnet ist, wobei
die tabellarische Aufstellung spaltenweise jeweils die Angabe der Ausbringmenge pro Betätigung des Betätigungselements (20) für die verschiedenen Spritzentypen bei der jeweiligen Einstellung des Einstellmechanismus, zeilenweise die Ausbringmenge für einen bestimmten Spritzentyp bei den verschiedenen stufenartigen Einstellungen des Einstellmechanismus (30, 31) aufweist,
die spaltartige Öffnung (11) relativ zum zylindrischen Wandabschnitt (31) derart angeordnet ist, dass für eine bestimmte Einstellstufe des Einstellmechanismus (30, 31) die passende Ausbringmenge pro Betätigung des Betätigungselements (20) für jeden der Spritzentypen sichtbar ist, und
am Gehäuse neben der spaltartigen Öffnung (11) Angaben (12) der verschiedenen Spritzentypen und/oder Angaben zu Eigenschaften der verschiedenen Spritzentypen angeordnet sind.

2. Vorrichtung nach einem der vorhergehenden Ansprüche, **dadurch gekennzeichnet, dass**
der Einstellmechanismus eine Klinke (22) und eine Gegenverzahnung (44) umfasst, wobei die Klinke (22) bei unterschiedlichen Einstellungen des Einstellmechanismus (30, 31) nach unterschiedlichen Bewegungsstrecken des Betätigungselements (20) zwischen den Anschlägen in die Gegenverzahnung (44) eingreift.

3. Vorrichtung nach Anspruch 2, **dadurch gekennzeichnet, dass**
der Einstellmechanismus ein Blockierelement (31) umfasst, das den Eingriff der Klinke (22) in die Gegenverzahnung (44) blockiert, bis das Betätigungselement (20) um eine bestimmte Bewegungsstrecke nach unten gedrückt ist, wobei die Bewegungsstrecke von der Einstellung des Einstellmechanismus (30, 31) abhängt.

4. Vorrichtung nach einem der vorhergehenden Ansprüche, **dadurch gekennzeichnet, dass**
das Gehäuse (10) eine Aufnahme (14) zum Anbringen einer Spritze am Gehäuse (10) aufweist.

5. Vorrichtung nach einem der vorhergehenden Ansprüche, **dadurch gekennzeichnet, dass**
die Vorrichtung eine Verriegelung (42, 43) zum Befestigung des Kolbens am Ausbringelement (4) aufweist.

6. Vorrichtung nach einem der vorhergehenden Ansprüche, **dadurch gekennzeichnet, dass** die Vorrichtung ein Aufzugelement mit einem Betätigungsschieber (40) zum Aufziehen der Spritze aufweist.

7. Vorrichtung nach Anspruch 6, **dadurch gekennzeichnet, dass** das Aufzugelement und die Verriegelung (42, 43) gekoppelt sind.

8. Vorrichtung nach einem der vorhergehenden Ansprüche, **dadurch gekennzeichnet, dass** die Vorrichtung einen Rückstellmechanismus (21) aufweist, der eine Kraft auf das Betätigungselement (20) in Richtung des ersten Anschlags ausübt.

## Claims

1. Device (1) for dosed dispensing of a medium from a container, which comprises a plunger, by depressing the plunger, and comprising:
a housing (10);
a dispensing mechanism with a dispensing element (4);
an actuating element (20), which can be moved from a first stop to a second stop, wherein the actuating element (20) is coupled to the dispensing element (4), such that, upon movement of the actuating element (20) from the first stop to the second stop, the dispensing element (4) depresses the plunger by a distance; and a setting mechanism (30, 31) for setting the distance travelled by the dispensing element (4) for every movement of the actuating element (20) from the first stop to the second stop, wherein the setting mechanism can be set in steps by rotation of a setting element (30) and has at least a cylindrical wall section (31);
**characterised by** the fact that
the device comprises a display element, comprising:
a slot-shaped opening (11) in the housing (10) through which a slot-shaped portion of the cylindrical wall section (31) can be seen from outside the housing (10); and a tabular list of the quantities that are dispensed upon movement of the actuating element (20) from the first stop to the second stop for a predetermined number of different types of syringes at various step-like settings of the setting mechanism (30, 31), wherein the tabular list is arranged on the cylindrical wall section,
wherein the columns of the tabular list each specify the dispensed quantity per actuation of the actuating element (20) for the different types of syringes at the particular setting of the setting mechanism, while the rows specify the dispensed quantity for a particular type of syringe at the various step-like settings of the setting mechanism (30, 31),
wherein the slot-shaped opening (11) is arranged relative to the cylindrical wall section (31) such that, for a given setting step of the setting mechanism (30, 31), the corresponding dispensed quantity per actuation of the actuating element (20) can be seen for each type of syringe,
and wherein information (12) on the various types of syringes and/or information on the properties of the various types of syringes is located beside the slot-shaped opening (11) at the housing.

2. Device in accordance with any of the previous claims, **characterised by** the fact that the setting mechanism comprises a latch (22) and a counter-toothing (44) wherein, at various settings of the setting mechanism (30, 31), said latch (22) engages between the stops with the counter-toothing (44) after various movement distances by the actuating element (20).

3. Device in accordance with claim 2, **characterised by** the fact that the setting mechanism comprises a blocking element (31), which blocks the engagement of the latch (22) with the counter-toothing (44) until the actuating element (20) is depressed downwards by a certain movement distance, wherein the movement distance depends on the setting of the setting mechanism (30, 31).

4. Device in accordance with any of the previous claims, **characterised by** the fact that the housing (10) has a receptacle (14) for attaching a syringe to the housing (10).

5. Device in accordance with any of the previous claims, **characterised by** the fact that the device comprises a locking mechanism (42, 43) for fastening the plunger to the dispensing element (4).

6. Device in accordance with any of the previous claims, **characterised by** the fact that the apparatus comprises a filling element having an actuating slider (40) for filling the syringe.

7. Device in accordance with claim 6, **characterised by** the fact that the filling element and the locking mechanism (42, 43) are coupled.

8. Device in accordance with any of the previous claims, **characterised by** the fact that the device has a restoring mechanism (21) which exerts a force on the actuating element (20) in the direction of the first stop.

## Revendications

1. Un dispositif (1) pour une distribution dosée par un abaissement du piston d'un milieu contenu dans un récipient qui comprend un piston comprenant :
Une carcasse (10) ;
Un mécanisme de distribution avec un élément de distribution (4);
Un élément d'actionnement (20) qui est déplaçable d'un premier seuil de résistance au deuxième seuil de résistance, où l'élément d'actionnement (20) est accouplé à l'élément de distribution (4) en sorte qu'au déplacement de l'élément d'actionnement (20) du premier seuil de résistance au deuxième seuil de résistance l'élément de distribution (4) abaisse le piston d'une étape; et d'un mécanisme de réglage (30,31) afin de régler l'étape parcourue de l'élément de distribution (4) par déplacement de l'élément d'actionnement (20) du premier seuil de résistance au deuxième seuil de résistance, où le mécanisme de réglage est ajustable en échelons par la rotation d'un élément de réglage (30) et comportant au moins une section de mur cylindrique (31);
**caractérisée par**
un élément d'affichage sur le dispositif comportant:
une ouverture en forme de fente (11) dans la carcasse (10) par laquelle une section en forme de fente de la section de mur cylindrique (31) est visible de l'extérieur de la carcasse (10); et un relevé sous forme de tableau indiquant les quantités dégagées à chaque fois que l'élément d'actionnement (20) est déplacé du premier seuil de résistance au deuxième seuil de résistance pour un nombre déterminé de différentes types de seringues dans les différents réglages en échelons du mécanisme de réglage (30,31) où le relevé sous forme de tableau se trouve sur la section du mur cylindrique, où
le relevé sous forme de tableau indique à chaque fois par colonne la quantité dégagée par actionnement de l'élément d'actionnement (20) pour les différentes types de seringues au réglage correspondant du mécanisme de réglage, il indique par ligne la quantité dégagée pour un certain type de seringue aux réglages différentes en échelons du mécanisme de réglage (30,31),
l'ouverture en forme de fente (11) est positionnée d'une manière relative en fonction de la section de mur cylindrique (31) de sorte que pour un certain étage de réglage du mécanisme de réglage (30,31) la quantité dégagée correspondante par actionnement de l'élément d'actionnement (20) est visible pour chaque type de seringue, et
sur la carcasse à côté de l'ouverture en forme de fente (11) sont placées les indications (12) sur les différents types de seringues et/ou les indications concernant les qualités des différents types de seringues.

2. Dispositif selon une des revendications précédentes, **caractérisée par** un mécanisme de réglage comportant un loquet (22) et une contre-denture (44), où le loquet (22) s'encliquète à la contre-denture (44) aux différents réglages du mécanisme de réglage (30,31) après les différentes distances de déplacement de l'élément d'actionnement (20) entre les seuils de résistance.

3. Dispositif selon revendication 2, **caractérisée par** un mécanisme de réglage comportant un élément de blocage (31) qui bloque l'encliquetement du loquet (22) à la contre-denture (44) jusqu'à ce que l'élément d'actionnement est poussé vers le bas d'une certaine distance de déplacement, où la distance de déplacement dépend du réglage du mécanisme de réglage (30,31).

4. Dispositif selon une des revendications précédentes, **caractérisée par** une carcasse (10) qui dispose d'un récipient (14) pour fixer une seringue sur la carcasse (10).

5. Dispositif selon une des revendications précédentes, **caractérisée par le fait que** le dispositif dispose d'un dispositif de blocage (42,43) pour fixer le piston sur l'élément de distribution (4).

6. Dispositif selon une des revendications précédentes, **caractérisée par le fait que** le dispositif dispose d'un élément de remplissage avec un coulisseau d'actionnement (40) pour remplir la seringue.

7. Dispositif selon revendication 6, **caractérisée par** l'accouplement de l'élément de remplissage avec le dispositif de blocage (42,43).

8. Dispositif selon une des revendications précédentes, **caractérisée par le fait que** le dispositif dispose d'un mécanisme de remise à zéro (21) qui exerce une force sur l'élément d'actionnement (20) dans la direction du premier seuil de résistance.
